# EUROPÄISCHE PATENTSCHRIFT

(11) **EP 1 190 662 B1**
(45) Veröffentlichungstag und Bekanntmachung des Hinweises auf die Patenterteilung: **08.05.2002**
(21) Anmeldenummer: 00119069.3
(22) Anmeldetag: 02.09.2000
(51) Int. Cl.: A47L 9/02, A47L 9/06

(54) **Saugkopf für Bodenstaubsauger**
Suction nozzle for vacuum cleaner
Buse d'aspiration pour aspirateur

(43) Veröffentlichungstag der Anmeldung: 27.03.2002
(73) Patentinhaber: WESSEL-WERK GMBH, 51580 Reichshof-Wildbergerhütte (DE)
(72) Erfinder: Dilger, Horst, 51597 Morsbach (DE); Kaffenberger, Dieter, 51674 Wiehl (DE); Lind, Thomas, 57258 Freudenberg (DE); Steudtner, Hans-Joachim, 51580 Reichshof (DE)
(74) Vertreter: Albrecht, Rainer Harald, Dr.-Ing.

(56) Entgegenhaltungen:
- DE-A- 3 009 648
- DE-A- 19 608 188
- DE-A- 19 717 291
- DE-U- 8 716 492

## Beschreibung

Die Erfindung betrifft einen Saugkopf für Bodenstaubsauger mit
einem einteiligen Kunststoffgehäuse, das einen Saugkanal enthält und eine oberseitige Öffnung für einen Trittschalter aufweist,
einer Borstenträgerplatte, die vertikal beweglich im Kunststoffgehäuse angeordnet und durch Betätigung eines in die Öffnung eingesetzten Trittschalters gegen die Wirkung von Druckfedern absenkbar ist, und
einer an der Gehäuseunterseite angeordneten Gleitsohle mit einem Saugmund, der an ein vertikal ausgerichtetes kastenförmiges Anschlussstück des Saugkanals anschließt und in einen Bodenkanal der Gleitsohle einmündet,
wobei das Kunststoffgehäuse zwei vertikal ausgerichtete formstabile Schraubdome zur Führung der Borstenträgerplatte und der Druckfedern aufweist. An der Unterseite der Borstenträgerplatte sind Borstenleisten und/oder Gummilippen angeschlossen, die mit einer Hubbewegung der Borstenträgerplatte an der Unterseite des Kunststoffgehäuses ein- und ausfahrbar sind.

Bei den aus der Praxis bekannten Ausführungen, von denen die Erfindung ausgeht, ist die Gleitsohle an die Schraubdome angeschraubt und auf diese Weise starr mit dem Kunststoffgehäuse verbunden.

Daneben sind in unterschiedlichen konstruktiven Ausgestaltungen Saugköpfe bekannt, die zum Zwecke der besseren Anpassung an den Bodenbelag eine bewegliche Gleitsohle aufweisen. Bei einer aus DE-A 197 17 291 bekannten Ausführung weist das Saugkopfgehäuse mehrere in einer Flucht angeordnete Schraubdome auf, die z.B. durch ein Filmscharnier biegsam ausgebildet sind. Die Gleitsohle ist an den biegsamen Schraubdomen befestigt und kann durch Anschlagelemente begrenzte Schwenkbewegungen ausführen. Für die Rückstellbewegung sind Druckfedern vorgesehen, die vorzugsweise auf die biegsamen Schraubdome aufgesteckt und an diesen geführt sind. Die Konstruktion ist fertigungs- und montagetechnisch verhältnismäßig aufwendig. Die biegsamen Schraubdome sind ferner empfindlich.

Ein aus DE-A 196 08 188 bekannter Saugkopf für Bodenstaubsauger weist eine federnd gelagerte Gleitsohle auf. Die Gleitsohle kann von Anschlägen begrenzte horizontale und vertikale Bewegungen ausführen. Die erforderlichen Rückstellkräfte werden durch Druckfedern aufgebracht. Bei einer Serienfertigung in großen Stückzahlen sind aufwendige Montageautomaten erforderlich. Bei der bekannten Ausführung besteht ferner keine Möglichkeit, zum Saugen von Glattböden unterseitige Borstenstreifen auszufahren.

Saugköpfe für Bodenstaubsauger, in der Praxis auch als Staubsaugerdüsen bezeichnet, sind Massenartikel. Die der Erfindung zugrundeliegende Aufgabe besteht darin, einen Saugkopf des eingangs beschriebenen Aufbaus anzugeben, der eine bewegliche, sich an den Boden anpassende Gleitsohle aufweist und einen einfachen konstruktiven Aufbau besitzt. Die Zahl der zu montierenden Teile soll möglichst klein sein. Daneben soll die Möglichkeit bestehen, den Saugkopf bei unveränderter Ausbildung des Kunststoffgehäuses wahlweise auch mit einer starren Gleitsohle auszurüsten.

Die Aufgabe wird bei einem Saugkopf mit den eingangs beschriebenen Merkmalen erfindungsgemäß dadurch gelöst,
dass die Gleitsohle sowohl an dem Anschlussstück des Saugkanals als auch endseitig an den Innenflächen des Kunststoffgehäuses schwenkbeweglich gelagert ist,
dass das kastenförmige Anschlussstück Querstege enthält, die den Saugkanal seitlich begrenzen und deren Unterkante als bogenförmig gerundete Lagerfläche ausgebildet ist, und
dass die Gleitsohle auf den bogenförmig gerundeten Lagerflächen des Anschlussstückes abgestützt und durch Rastverbindungen drehbeweglich an zu den Querstegen parallele Wandflächen des Anschlussstückes angeschlossen ist.

Vorzugsweise enthalten die Wandflächen des Anschlussstückes Bohrungen, in die an die Gleitsohle angeformte Zapfen eingreifen. Die bogenförmig gerundeten Lagerflächen können einen seitlichen Bund zur axialen Fixierung der Gleitsohle aufweisen. Die erfindungsgemäße Anordnung der Gleitsohle an dem Kunststoffgehäuse erfordert kein zusätzliches Montagematerial. Das Kunststoffgehäuse und die Gleitsohle sind einstückige Kunststoffformteile, die alle für die bewegliche Halterung der Gleitsohle erforderlichen Einrichtungen aufweisen. Durch die erfindungsgemäße Ausbildung können auf die Gleitsohle große Kräfte ausgeübt werden, ohne dass eine Beschädigung der Lagerung zu befürchten ist. Die für die Rastverbindung erforderlichen Elemente, z.B. Lagerzapfen, können klein dimensioniert und für die Einrichtung der Rastverbindung mit hinreichender Beweglichkeit ausgebildet werden.

Gemäß einer bevorzugten Ausführung der Erfindung sind an den Innenflächen des Kunststoffgehäuses Lagerzapfen und als Lagerschalen ausgebildete Vorsprünge angeformt. Die Lagerzapfen greifen in zugeordnete Lagerbohrungen der Gleitsohle ein. Die Gleitsohle ist an den Lagerschalen vertikal abgestützt. Auf die Gleitsohle wirkende Kräfte werden über die Lagerschalen in das Kunststoffgehäuse eingeleitet. Die Lagerzapfen sind kaum beansprucht und können entsprechend klein dimensioniert werden. An den Innenflächen des Kunststoffgehäuses sind zweckmäßig Anschläge angeformt, die den Schwenkwinkel der Gleitsohle begrenzen. Die Anschläge können aus Zapfen bestehen, die in ein am Umfang der Gleitsohle angeordnetes Langloch eingreifen.

Die Schraubdome sind gemäß einer vorteilhaften Ausgestaltung der Erfindung mit seitlichem Versatz zur Schwenkachse angeordnet. Die auf die Borstenträgerplatte wirkenden Druckfedern sind an Ringscheiben abgestützt, die auf den Schraubdomen befestigt sind. Die Gleitsohle ist schwenkbeweglich mit dem Kunststoffgehäuse verbunden und gegenüber den Schraubdomen beweglich. Soll der Saugkopf mit einer starr an dem Kunststoffgehäuse befestigten Gleitsohle ausgerüstet werden, so ist dies auf sehr einfache Weise dadurch möglich, dass die Gleitsohle bei unveränderter Ausbildung des Kunststoffgehäuses an die Schraubdome angeschraubt wird. Die Druckfedern sind bei einer Ausführung mit starr befestigter Gleitsohle zwischen der Gleitsohle und der Borstenträgerplatte eingespannt.

Erfindungsgemäß ist das Kunststoffgehäuse des Saugkopfes ein Standardbauteil, welches unverändert bei Ausführungen des Saugkopfes mit beweglicher und mit starrer Gleitsohle eingesetzt werden kann. Sofern der Saugkopf mit einer starr befestigten Gleitsohle ausgerüstet werden soll, sind lediglich an der Gleitsohle geringfügige Modifikationen vorzunehmen. Sie bestehen darin, die Gleitsohle mit zusätzlichen, den Schraubdomen zugeordneten Bohrungen auszubilden, durch die Schrauben in die Schraubdome eingedreht werden können. Die Montage des erfindungsgemäßen Saugkopfes ist denkbar einfach, da das Kunststoffgehäuse und die Gleitsohle durch eine Rastverbindung miteinander verbunden werden.

Im folgenden wird die Erfindung anhand einer lediglich ein Ausführungsbeispiel darstellenden Zeichnung erläutert. Es zeigen schematisch
- Fig. 1: einen Längsschnitt durch einen erfindungsgemäßen Saugkopf für Bodenstaubsauger,
- Fig. 2: die Innenseite des das Oberteil des Saugkopfes bildenden Kunststoffgehäuses in einer Draufsicht,
- Fig. 3: die Innenseite der Gleitsohle, ebenfalls in einer Draufsicht,
- Fig. 4: den Schnitt A-A aus Fig. 2,
- Fig. 5: den Schnitt B-B aus Fig. 2,
- Fig. 6: den Schnitt C-C aus Fig. 3,
- Fig. 7: eine Seitenansicht der Gleitsohle aus der Blickrichtung D in Fig. 3.

Zum grundsätzlichen Aufbau des in Fig. 1 dargestellten Saugkopfes gehören ein einteiliges Kunststoffgehäuse 1, das einen Saugkanal 2 enthält und eine oberseitige Öffnung 3 für einen Trittschalter aufweist, eine Borstenträgerplatte 4, die vertikal beweglich im Gehäuse 1 angeordnet und durch Betätigung eines in die Öffnung 3 eingesetzten Trittschalters 5 gegen die Wirkung von Druckfedern 6 absenkbar ist, und eine an der Gehäuseunterseite angeordnete Gleitsohle 7. Das Kunststoffgehäuse 1 weist zwei vertikal ausgerichtete, formstabile Schraubdome 8 zur Führung der Borstenträgerplatte 4 und der Druckfedern 6 auf. Ferner ist der Saugkopf in an sich bekannter Weise mit einem Dreh-Kipp-Gelenk 9 ausgebildet und weist eine an das rückwärtige Ende des Kunststoffgehäuses 1 angeschlossene Laufrolle 10 auf. An die Borstenträgerplatte 4 sind im Ausführungsbeispiel eine Borstenleiste 11 sowie eine Gummilippe 12 angeschlossen, die durch eine Hubbewegung der Borstenträgerplatte 4 an der Unterseite des Kunststoffgehäuses 1 ein- und ausfahrbar sind. Die Gleitsohle 7 enthält einen Saugmund 13, der an ein vertikal ausgerichtetes kastenförmiges Anschlussstück 14 des Saugkanals 2 anschließt und in einen Bodenkanal 15 der Gleitsohle 7 einmündet. Der Bodenkanal 15 erstreckt sich im Wesentlichen quer zur Saugrichtung über die gesamte Länge der Gleitsohle 7.

Die Gleitsohle 7 ist sowohl an dem Anschlussstück 14 des Saugkanals 2 als auch endseitig an den Innenflächen 16 des Kunststoffgehäuses 1 schwenkbeweglich gelagert. Die Lagerung der Gleitsohle 7 an dem Anschlussstück 14 wird im folgenden anhand der Figuren erläutert. Der Fig. 2 entnimmt man, dass das kastenförmige Anschlussstück 14 Querstege 17 enthält, die den Saugkanal 2 seitlich begrenzen und deren Unterkante als bogenförmig gerundete Lagerfläche 18 ausgebildet ist. Die Gleitsohle 7 ist auf den bogenförmig gerundeten Lagerflächen 18 des Anschlussstückes 14 abgestützt (Fig. 4) und durch Rastverbindungen drehbeweglich an zu den Querstegen 17 parallele Wandflächen 19 des Anschlussstückes 14 angeschlossen. Zu diesem Zweck enthalten die Wandflächen 19 des Anschlussstückes Bohrungen 20, in die an die Gleitsohle 7 angeformte Zapfen 21 eingreifen (Fig. 6). Den Figuren entnimmt man auch, dass die bogenförmig gerundeten Lagerflächen 18 einen seitlichen Bund 22 zur axialen Führung der Gleitsohle 7 aufweisen.

An den Innenflächen 16 des Kunststoffgehäuses 1 sind Lagerzapfen 21' und als Lagerschalen ausgebildete Vorsprünge 23 angeformt (Fig. 5). Die Lagerzapfen 21' greifen nach einer Rastverbindung in zugeordnete Lagerbohrungen 20' der Gleitsohle 7 ein, die in Fig. 7 dargestellt sind. Aus einer vergleichenden Betrachtung der Figuren wird auch deutlich, dass die Gleitsohle 7 an den Lagerschalen 23 vertikal abgestützt ist.

An den Innenflächen 16 des Kunststoffgehäuses 1 sind Anschläge 24 angeformt, die den Schwenkwinkel der Gleitsohle 7 begrenzen. Im Ausführungsbeispiel bestehen die Anschläge 24 aus Zapfen, die in ein am Umfang der Gleitsohle 7 angeordnetes und in Fig. 7 dargestelltes Langloch 25 eingreifen.

Den Fig. 1 und 2 entnimmt man, dass die Schraubdome 8 mit seitlichem Versatz zur Schwenkachse s der Gleitsohle 7 angeordnet sind. Die Druckfedern 6 sind an Ringscheiben 26 abgestützt, die auf den Schraubdomen 8 befestigt sind.

Die Gleitsohle 7 kann bei unveränderter Ausgestaltung des Kunststoffgehäuses 1 auch an die Schraubdome 8 angeschraubt und dadurch starr mit dem Gehäuse 1 verbunden werden. Insofern lässt sich der Saugkopf wahlweise mit einer beweglichen Gleitsohle oder einer starr an das Kunststoffgehäuse angeschlossenen Gleitsohle ausrüsten.

## Patentansprüche

1. Saugkopf für Bodenstaubsauger mit
einem einteiligen Kunststoffgehäuse (1), das einen Saugkanal (2) enthält und eine oberseitige Öffnung (3) für einen Trittschalter (5) aufweist,
einer Borstenträgerplatte (4), die vertikal beweglich im Kunststoffgehäuse (1) angeordnet und durch Betätigung eines in die Öffnung (3) eingesetzten Trittschalters (5) gegen die Wirkung von Druckfedern (6) absenkbar ist, und
einer an der Gehäuseunterseite angeordneten Gleitsohle (7) mit einem Saugmund (13), der an ein vertikal ausgerichtetes kastenförmiges Anschlussstück (14) des Saugkanals (2) anschließt und in einen Bodenkanal (15) der Gleitsohle (7) einmündet,
wobei das Kunststoffgehäuse (1) zwei vertikal ausgerichtete formstabile Schraubdome (8) zur Führung der Borstenträgerplatte (4) und der Druckfedern (6) aufweist, **dadurch gekennzeichnet,**
**dass** die Gleitsohle (7) sowohl an dem Anschlussstück (14) des Saugkanals (2) als auch endseitig an den Innenflächen (16) des Kunststoffgehäuses (1) schwenkbeweglich gelagert ist,
**dass** das kastenförmige Anschlussstück (14) Querstege (17) enthält, die den Saugkanal (2) seitlich begrenzen und deren Unterkante als bogenförmig gerundete Lagerfläche (18) ausgebildet ist, und
**dass** die Gleitsohle (7) auf den bogenförmig gerundeten Lagerflächen (18) des Anschlussstückes (14) abgestützt und durch Rastverbindungen drehbeweglich an zu den Querstegen (17) parallele Wandflächen (19) des Anschlussstückes (14) angeschlossen ist.

2. Saugkopf nach Anspruch 1, **dadurch gekennzeichnet, dass** die Wandflächen (19) des Anschlussstückes (14) Bohrungen (20) enthalten, in die an die Gleitsohle (7) angeformte Zapfen (21) eingreifen.

3. Saugkopf nach Anspruch 1 oder 2, **dadurch gekennzeichnet, dass** die bogenförmig gerundeten Lagerflächen (18) einen seitlichen Bund (22) zur axialen Führung der Gleitsohle (7) aufweisen.

4. Saugkopf nach einem der Ansprüche 1 bis 3, **dadurch gekennzeichnet, dass** an den Innenflächen (16) des Kunststoffgehäuses (1) Lagerzapfen (21') und als Lagerschalen (23) ausgebildete Vorsprünge angeformt sind, wobei die Lagerzapfen (21') nach einer Rastverbindung in zugeordnete Lagerbohrungen (20) der Gleitsohle (7) eingreifen und die Gleitsohle (7) an den Lagerschalen (23) vertikal abgestützt ist.

5. Saugkopf nach einem der Ansprüche 1 bis 4, **dadurch gekennzeichnet, dass** an den Innenflächen (16) des Kunststoffgehäuses (1) Anschläge (24) angeformt sind, die den Schwenkwinkel der Gleitsohle (7) begrenzen.

6. Saugkopf nach Anspruch 5, **dadurch gekennzeichnet, dass** die Anschläge (24) aus Zapfen bestehen, die in ein am Umfang der Gleitsohle (7) angeordnetes Langloch (25) eingreifen.

7. Saugkopf nach einem der Ansprüche 1 bis 6, **dadurch gekennzeichnet, dass** die Schraubdome (8) mit seitlichem Versatz zur Schwenkachse (s) angeordnet sind.

8. Saugkopf nach einem der Ansprüche 1 bis 7, **dadurch gekennzeichnet, dass** die Druckfedern (6) an Ringscheiben (26) abgestützt sind, die auf den Schraubdomen (8) befestigt sind.

9. Saugkopf nach einem der Ansprüche 1 bis 7, **dadurch gekennzeichnet, dass** die Gleitsohle (7) bei unveränderter Ausbildung des Kunststoffgehäuses (1) an die Schraubdome (8) wahlweise anschraubbar und dadurch starr mit dem Gehäuse (1) verbindbar ist.

## Claims

1. A suction nozzle for floor vacuum cleaners, comprising
a one-piece plastics housing (1), which contains a suction duct (2) and which has a top opening (3) for a foot switch (5),
a bristle carrier plate (4), which is disposed so that it can move vertically in the plastics housing (1) and which can be lowered against the action of pressure springs (6) by operating a foot switch (5) inserted in the opening (3), and
a sliding base (7) which is disposed on the underside of the housing and which comprises a suction outlet (13), which adjoins a vertically aligned, box-shaped connection piece (14) of the suction duct (2) and which leads into a basal duct (15) of the sliding base (7),
wherein the plastics housing (1) comprises two vertically aligned, dimensionally stable screw domes (8) for guiding the bristle carrier plate (4) and the pressure springs (6), **characterised in that**
the sliding base (7) is mounted so that it can execute swivelling movements on the connection piece (14) of the suction duct (2) and can also execute swivelling movements at its ends on the inner faces (16) of the plastics housing (1),
that the box-shaped connection piece (14) contains transverse bridges (17), which laterally delimit the suction duct (2) and the lower edges of which are formed as arcuately rounded bearing faces (18), and
that the sliding base (7) is supported on the arcuately rounded bearing faces (18) of the connection piece (14), and is attached, by locking connections and so that it can move in rotation, to wall faces (19) of the connection piece (14) which are parallel to the transverse bridges (17).

2. A suction nozzle according to claim 1, **characterised in that** the wall faces (19) of the connection piece (14) contain holes (20) into which pegs (21) fit which are integrally formed on the sliding base (7).

3. A suction nozzle according to claims 1 or 2, **characterised in that** the arcuately rounded bearing faces (18) comprise a lateral shoulder (22) for the axial guidance of the sliding base (7).

4. A suction nozzle according to any one of claims 1 to 3, **characterised in that** bearing spigots (21') and projections formed as bearing shells (23) are integrally formed on the inner faces (16) of the plastics housing (1), wherein after a locking connection is effected the bearing spigots (21') fit into associated bearing holes (20) in the sliding base (7), and the sliding base (7) is supported vertically on the bearing shells (23).

5. A suction nozzle according to any one of claims 1 to 4, **characterised in that** limit stops (24) are integrally formed on the inner faces (16) of the plastics housing (1) and delimit the angle of swivel of the sliding base (7).

6. A suction nozzle according to claim 5, **characterised in that** the limit stops (24) consist of pegs which fit into a slot (25) disposed at the periphery of the sliding base (7).

7. A suction nozzle according to any one of claims 1 to 6, **characterised in that** the screw domes (8) are disposed with a lateral offset in relation to the swivelling axis (s).

8. A suction nozzle according to any one of claims 1 to 7, **characterised in that** the pressure springs (6) are supported on annular washers (26) which are fixed to the screw domes (8).

9. A suction nozzle according to any one of claims 1 to 7, **characterised in that** the sliding base (7) can optionally be screwed on to the screw domes (8) and can thereby be rigidly attached to the housing (I) with the construction of the plastics housing (1) remaining unchanged.

## Revendications

1. Suceur pour aspirateur comportant
un boîtier en matière plastique (1) d'un seul tenant qui contient un canal d'aspiration (2) et présente une ouverture (3) côté supérieur pour un interrupteur à pied (5),
une plaque de support de poils (4) qui est montée déplaçable verticalement dans le boîtier en matière plastique (1) et qui peut être abaissée, à l'encontre de l'effet de ressorts de compression (6), par actionnement d'un interrupteur à pied (5) inséré dans l'ouverture (3), et
une semelle glissante (7), disposée sur le côté inférieur du boîtier avec une bouche d'aspiration (13) qui fait suite à une pièce de raccordement (14), en forme de boîte orientée verticalement, du canal d'aspiration (2) et qui débouche dans un canal de fond (15) de la semelle glissante (7),
le boîtier en matière plastique (1) comportant deux dômes à vis (8) indéformables, orientés verticalement, pour le guidage de la plaque de support de poils (4) et des ressorts de compression (6), **caractérisée**
**en ce que** la semelle glissante (7) est montée pivotante aussi bien sur la pièce de raccordement (14) du canal d'aspiration (2) que, aux extrémités, sur les surfaces intérieures (16) du boîtier en matière plastique (1),
**en ce que** la pièce de raccordement (14) en forme de boîte contient des entretoises (17) qui délimitent latéralement le canal d'aspiration (2) et dont le bord inférieur est réalisé en tant que surface d'appui (18) arrondie en arc, et
**en ce que** la semelle glissante (7) est soutenue sur les surfaces d'appui (18) arrondies en arc de la pièce de raccordement (14) et est raccordée en rotation, par des liaisons à encliquetage, à des surfaces de paroi (19) de la pièce de raccordement (14), parallèles aux entretoises (17).

2. Suceur selon la revendication 1, **caractérisé en ce que** les surfaces de paroi (19) de la pièce de raccordement (14) contiennent des trous (20) dans lesquels s'engagent des ergots (21) formés sur la semelle glissante (7).

3. Suceur selon la revendication 1 ou 2, **caractérisé en ce que** les surfaces d'appui (18) arrondies en arc présentent un épaulement latéral (22) pour le guidage axial de la semelle glissante (7).

4. Suceur selon l'une des revendications 1 à 3, **caractérisé en ce que** sur les surfaces intérieures (16) du boîtier en matière plastique (1) sont formés des tourillons (21') et des saillies réalisées en tant que coquilles de coussinet (23), les tourillons (21') s'engageant, selon une liaison à encliquetage, dans des trous de palier (20) associés de la semelle glissante (7), et la semelle glissante (7) étant soutenue verticalement sur les coquilles de coussinet (23).

5. Suceur selon l'une des revendications 1 à 4, **caractérisé en ce que** sur les surfaces intérieures (16) du boîtier en matière plastique (1) sont formées des butées (24) qui limitent l'angle de pivotement de la semelle glissante (7).

6. Suceur selon la revendication 5, **caractérisé en ce que** les butées (4) sont constituées d'ergots qui s'engagent dans un trou oblong (25) disposé sur le pourtour de la semelle glissante (7).

7. Suceur selon l'une des revendications 1 à 6, **caractérisé en ce que** les dômes à vis (8) sont disposés avec un déport latéral par rapport à l'axe de pivotement (s).

8. Suceur selon l'une des revendications 1 à 7, **caractérisé en ce que** les ressorts de compression (6) sont soutenus sur des disques annulaires 26 qui sont fixés sur les dômes à vis (8).

9. Suceur selon l'une des revendications 1 à 7, **caractérisé en ce que** la semelle glissante (7) peut être vissée au choix sur les dômes à vis (8), sans modification de la conformation du boîtier en matière plastique (1), et peut être reliée ainsi rigidement au boîtier (1).
